# EUROPÄISCHE PATENTANMELDUNG

(11) **EP 0 169 608 A2**
(43) Veröffentlichungstag der Anmeldung: **29.01.1986**
(21) Anmeldenummer: 85201136.0
(22) Anmeldetag: 09.07.1985
(51) Int. Cl.: B65H 1/12

(54) **Vorrichtung an einem Einzelblattabzug für Drucker und dergleicen**

(30) Priorität: 26.07.1984 DE 3427514
(71) Anmelder: Philips Patentverwaltung GmbH, 22335 Hamburg (DE); Philips Electronics N.V., 5621 BA Eindhoven (NL)
(72) Erfinder: Weiss, Udo, D-5900 Siegen (DE); Eckhardt, Friedhelm, D-5900 Siegen (DE)
(74) Vertreter: Koch, Ingo (DE)

(57) **Zusammenfassung**

Zur Anpassung der Anpreßkraft bei einem Einzelblattabzug für Drucker und dergleichen ist für die Lagerung eines Blattstapels eine Andrückplatte vorgesehen. Die dieser Andrückplatte hinteriegte Feder ist auf einem Schlitten befestigt, durch dessen Bewegung die auf die Andrückplatte wirkende Kraft verändert werden kann.

## Beschreibung

Die Erfindung bezieht sich auf eine Vorrichtung zur Anpressung eines Blattstapels an den Rollenantrieb einer Einrichtung für den Einzelblattabzug, mit einer durch eine Druckfeder belasteten, einseitig schwenkbar gelagerten Andrückplatte als bodenseitigem Träger des Blattstapels in einer Kassette.

Eine derartige Vorrichtung, welche insbesondere für Drucker, Kopierer oder dergleichen benötigt wird, ist durch die US-PS 4 089 402 bekannt. Dabei wird die Druckfeder durch einen Hebelarm gebildet, welcher mittels Federkraft gegen die Andruckplatte gedrückt ist. Bei einer solchen Vorrichtung ergeben sich Schwierigkeiten, wenn erheblich unterschiedliche Papierarten eingezogen werden sollen. Das ist beispielsweise der Fall, wenn Blätter unterschiedlicher Papierstärke oder mit unterschiedlichen Formaten, insbesondere auch Formularsätze oder Umschläge verwendet werden sollen.

Der Erfindung liegt die Aufgabe zugrunde, eine Vorrichtung der eingangs genannten Art so zu gestalten, daß sie den störungsfreien Abzug von Blattarten mit unterschiedlichen Papierstärken und Formaten und auch von Formularsätzen und Umschlägen ermöglicht.

Gemäß der Erfindung wird dies dadurch erreicht, daß die Antriebskraft der Andrückplatte einstellbar ist.

Eine besonders vorteilhafte Ausführungsform der Erfindung ist dadurch gekennzeichnet, daß die Druckfeder auf einem senkrecht zur Wellenachse des Schwenkladers der Andrückplatte verschiebbaren Schlitten derart befestigt ist, daß mit der Verstellung des Schlittens der wirksame Hebelarm zwischen dem Schwenklader und dem Angriffspunkt der Federverändert wird. Vorteilhafterweise kann mit der Verstellung des Schlittens auch die Anpreßkraft der Feder verändert werden.

Zur Anpassung an Formularsätze und Papiere, die über die Breite unterschiedliche Dicke haben, ist es zweckmässig, zwei oder mehr Andrückplatten einzusetzen, von denen mindestens eine mit einer Vorrichtung zur Veränderung der Anpreßkraft ausgestattet und seitwärts verschieblich gelagert ist.

Vorteilhaft ist es, den Schlitten in oder an einer der Andrückplatte unterlegten Trägerplatte zu führen. Für die Lagerung der Andrückplatte ist es zweckmäßig, die Trägerplatte zumindest im Bereich der Schwenkpunkte der Andrückplatte U-förmig abzuwinkeln und mit Bohrungen zur Aufnahme eines Lagers zu versehen.

Anhand der Zeichnung wird ein Ausführungsbeispiel der Erfindung beschrieben und die Wirkungsweise erläutert. Alle für das Verständnis nicht notwendigen Teile, wie Seitenwandungen für den Blattstapel, Getriebe zum Antrieb der Rollen und ihre Verbindung mit einem Antriebsmotor sowie die Lagerung und der Aufbau der gesamten Kassette, sind dabei aus Gründen der Übersicht weggelassen.

Die Fig. 1 zeigt in perspektivischer Ansicht zum Teil im Schnitt eine Andrückvorrichtung zur Aufnahme eines Blattstapels.
Die Fig. 2 zeigt in Seitenansicht zum Teil im Schnitt die Einzelteile der Andrückvorrichtung und ihre Zuordnung zu einem Blattstapel und einer Antriebsrolle für den Abzug von Einzelblättern.
Die Fig. 3 zeigt einen Querschnitt längs der Linien III-III.

Eine kassettenförmige Aufnahme weist in der Seitenwandung 1 Bohrungen zur Aufnahme der Wellen 2 und 3 auf. Auf der Welle 2, die von einem nicht gezeichneten Antrieb bewegt wird, sitzt eine Rolle 4, mit der von einem Blattstapel 5 jeweils das oberste Blatt über die Schnippecke 6 abgezogen wird. Die Seitenwandung 7 ist winkelsteif an die Bodenplatte 8 angesetzt. Auf der Welle 3 ist unter Einschaltung der Lager 9 eine Trägerplatte 10 und eine Andrückplatte 11 verschieblich gelagert. Die Lager 9 werden von selbsthaltend eingesprengten Lagernippeln z.B. aus Kunststoff gebildet. Die Trägerplatte 10 und die Andrückplatte 11 sind gegeneinander unabhängig von der Welle 2 um die Lager 9 verschwenkbar. Zwischen den Teilen 10, 11 ist eine vorgespannte Blattfeder 12 angeordnet, die ihrerseits an einem Schlitten 13 befestigt ist und mit dem freien Ende 14 gegen eine Rippe 15 und damit an der Andrückplatte 11 anliegt. Wird der Schlitten 13 um die Kante 16 durch Drücken am Teil 17 gegen die Kraft der Blattfeder 12 gekippt, so können die Rastnocken des Schlittens 13 aus den Ausnehmungen 18 gedrückt und danach der Schlitten 13 längs der schlitzförmigen Führung 19 bewegt werden.

Es ist ersichtlich, daß durch die Bewegung des Schlittens 13 von der Welle 3 weg, der für die Blattfeder 12 wirksame Hebelarm und gleichzeitig auch die Spannung der Blattfeder 14 wegen der Anlage an der Rippe 15 vergrößert wird. Damit ergibt sich eine Erhöhung der Anpreßkraft, mit der der Blattstapel 5 gegen die Rolle 4 gedrückt wird. Aus der Trägerplatte 10 ist ein Teil 20 ausgestanzt und so abgebogen, daß es hartfedernd an der Welle 3 anliegt. Wird die Welle 3 so verdreht (im Beispiel der Fig. 2 um etwa 90°), daß das Teil 20 an der aus Fig. 2 ersichtlichen Abflachung 21 zu liegen kommt, dann kann die Trägerplatte samt Schlitten und Andrückplatte längs der Welle 3 bewegt werden. Damit läßt sich die Andrückplatte 11 samt der mit der Trägerplatte 10 verbundenen Seitenwandung auf die gewünschte Papierbreite einstellen. Wird die Welle 3 wieder in die gezeichnete Stellung zurückbewegt, dann ist die Trägerplatte durch die Anlage des Teiles 20 an die Welle 3 geger. ein Verschieben arretiert. Das Verschwenken der Welle 3 kann durch einen seitlich an der Welle 3 winkelsteif angesetzten Hebel erfolgen.

## Patentansprüche

1. Vorrichtung zur Anpressung eines Blattstapels an den Rollenantrieb einer Einrichtung für den Einzelblattabzug, mit einer durch eine Druckfeder belasteten, einseitig schwenkbar gelagerten Andrückplatte als bodenseitigem Träger des Blattstapels in einer Kassette, dadurch gekennzeichnet, daß die Anpresskraft der Andrückplatte einstellbar ist.

2. Vorrichtung nach Anspruch 1, dadurch gekennzeichnet, daß die Druckfeder auf einem senkrecht zur Wellenachse des Schwenklagers der Andrückplatte verschiebbaren Schlitten derart befestigt ist, daß mit der Verstellung des Schlittens der wirksame Hebelarm zwischen dem Schwenklager und dem Angriffspunkt der Feder verändert wird.

3. Vorrichtung nach Anspruch 2, dadurch gekennzeichnet, daß mit der Verstellung des Schlittens die Anpreßkraft der Feder verändert wird.

4. Vorrichtung nach einem der Ansprüche 1 bis 3, dadurch gekennzeichnet, daß der Schlitten in oder an einer der Andrückplatte unterlegten Trägerplatte geführt ist.

5. Vorrichtung nach Anspruch 4, dadurch gekennzeichnet, daß die Trägerplatte zumindest im Bereich der Schwenkpunkte der Andrückplatte U-förmig abgewinkelt und mit Bohrungen zur Aufnahme eines Lagers versehen ist.

6. Vorrichtung nach Anspruch 5, dadurch gekennzeichnet, daß Andrückplatte und Trägerplatte durch Lagernippel miteinander verbunden sind.

7. Vorrichtung nach einem der Ansprüche 1 bis 6, dadurch gekennzeichnet, daß Andrückplatte und Trägerplatte auf einer Lagerwelle verschieblich gehaltert sind, wobei die Welle die Lagernippel durchsetzt.

8. Vorrichtung nach Anspruch 7, dadurch gekennzeichnet, daß die Welle mit einer Abflachung versehen ist und daß gegen diese ein sich an der Bodenplatte abstützendes, hartfederndes Teil so anlegt, daß bei Verdrehung der Welle dieses Federteil gespannt und damit die Bodenplatte samt Andrückplatte arretiert wird.

9. Vorrichtung nach Anspruch 8, dadurch gekennzeichnet, daß das hartfedernde Teil aus der Trägerplatte zungenförmig ausgestanzt und von dieser abgebogen ist.

10. Vorrichtung nach einem der Ansprüche 1 bis 4, dadurch gekennzeichnet, daß die Bodenplatte neben einer schlitzförmigen Führung mehrere in Verschieberichtung aufeinanderfolgende Ausnehmungen aufweist, in welche Rastnocken des Schlittens in gewünschten Positionen einrastbar sind.

11. Vorrichtung nach Anspruch 10, gekennzeichnet durch eine solche Ausbildung des die Druckfeder tragenden Schlittens und daran angeordneter Rastnocken, daß diese nur gegen die Kraft der Feder aus den Rasten gedrückt und damit der Schlitten für eine Bewegung in der schlitzförmigen Führung freigegeben wird.

12. Vorrichtung nach Anspruch 11, dadurch gekennzeichnet, daß die Druckfeder als schräg zwischen Schlitten und Andrückplatte angeordnete Blattfeder ausgebildet ist.
